# EUROPÄISCHE PATENTANMELDUNG

(11) **EP 0 379 832 A1**
(43) Veröffentlichungstag der Anmeldung: **01.08.1990**
(21) Anmeldenummer: 89630019.1
(22) Anmeldetag: 24.01.1989
(51) Int. Cl.: F01C 1/36, F02B 53/02

(54) **Verbrennungsmotor**

(71) Anmelder: Feyereisen, André, L-8706 Useldange (LU)
(72) Erfinder: Feyereisen, André, L-8706 Useldange (LU)

(57) **Zusammenfassung**

Acht identische Kolben (I) drehen sich auf kreisförmiger Bahn zwischen Gehäuseinnenteil (2) ; Gehäuseaussenteil (3) ; Kolbenträgertrommel (4) ; und Deckel (5), welche in ihrer Anordnung den Arbeitsraum des Motors darstellen.

Da die Kolben (I) stets eine horizontale Stellung einhalten, entstehen bedingt durch die Kolben (I) und durch die Drehbewegung der Kolbenträgertrommel (4) periodische Raumvergrösserungen und der Raumverkleinerungen im Arbeitsraum des Motors. Zeichnung Nummer (2) zeigt verschiedene Kolbenstellungen während eines Arbeitsbeispieles.

Durch die Raumvergrösserung auf der Vergaserseite, wird mittels des Vergasers (8) ein Kraftstoff-Luftgemisch angesaugt, welches nach beenden des Saugvorgangs dann verdichtet wird.

Maximale Verdichtung des Gemisches liegt in dem Punkt vor, wo zwei Kolben vertikal ihre höchste Stellung erreicht haben. Sofort nach dem Ueberschreiten dieses Punktes, wird das Gemisch mittels einer Zündkerze (10) gezündet . Durch den Verbrennungsdruck werden die Kolben in Bewegung gesetzt und zwar wird der Kolben mit der grössten Angriffsfläche im Uhrzeigersinn nach unten bewegt, und der darauf folgendende Kolben mit der kleineren Angriffsfläche in den Brennraum hineingezogen.

Nach dem Arbeitstakt werden die Abgase ausgestossen sobald die Steuerkante zum Auspuff (9) freigegeben wird.

Die einzelnen Arbeitstakte laufen kontinuierlich ab, so dass ständig angesaugt, verbrannt und ausgestossen wird .

## Beschreibung

Die Erfindung betrifft ein Verbrennungsmotor, welcher ein zündfähiges Kraftstoff-Luft-Gemisch mittels einer Aufbereitunseinheit zum Beispiel Vergaser angesaugt, dieses verdichtet und durch einen Zündfunken zur Explosion bringt. Die bei der Verbrennung enstehende thermische Energie wird dabei in mechanische Energie umgewandelt.

Es bestehen Verbrennungsmotoren verschiedener Bauarten. In der Fahrzeugindustrie werden ausschliesslich, der Ottomotor, Dieselmotor, Wankelmotor und der 2-Takt Motor verwendet. Der Ottomotor und der Dieselmotor haben die Nachteile, dass lediglich jeder vierte Takt ein Arbeitstakt darstellt. Die restlichen drei Takte dienen der Aufbereitung des Arbeitstaktes. Beim 2-Takt Motor stellt jeder zweite Takt ein Arbeitstakt dar, bloss sind hier haupsächlich Spülungsprobleme der Abgase vorhanden.

Die Erfindung hat das Ziel, diese Nachteile zu beheben. Die Erfindung, wie sie im Gesuch charaktisiert wird, löst das Problem einen Verbrennungsmotor zu konstruiern, bei welchem jeder Takt ein Arbeitstakt darstellt.Er führt eine harmonische Drehbewegung aus, und somit wird ein kontinuierliches Ansaugen, Verdichten und Arbeiten erreicht. Er kann auch als Kolbenturbine bezeichnet werden auf Grund seiner Ahnlichkeit mit dem Bewegungsablauf einer Turbine. Durch den symetrischen Aufbau hat der Motor den Vorteil, dass er weder beschleunigungs- noch verzögerungsbedingten Kräften ausgesetzt ist, wie sie bei konventionellen Motoren durch die Bewegungsumwandlungselemente zustande kommen. Da bei diesem Motor ein vollkommener Massenausgleich möglich ist, lassen sich sehr hohe Drehzahlen erreichen und somit ein breites Drehzahlspektrum nutzen.Des weiteren ist keine aufwendige Kühlvorrichtung notwendig, da die einzelnen Kolben I nach dem ausstossen der Abgase völlig von Frischluft umspült werden.Es werden keine Steuerelemente wie Ventile benötigt um die Gasreglung zu bewerkstelligen, so dass eine hohe Wartungsfreundlichkeit erreicht wird.

Die Erfindung wird mittels der Zeichnungen detaillierter dargestellt.
Zeichnung I zeigt die Vorderansicht des Motors ohne Deckel 5.
Zeichnung 2 zeigt einzelne Kolbenstellungen des Motors während dem Arbeitsspiel.
In Punkt A wird das Kraftstoff-Luft-Gemisch angesaugt.
In Punkt B wird das Gemisch verdichtet.
In Punkt C besteht maximale Verdichtung. Kurz nach überschreiten dieses Punktes wird die Zündung eingeleitet.
In Punkt D arbeitet der Motor.

In den Zeichnugen wurde nur der Verlauf einer Ansaugung Zeichnerisch mittels Punktation dargestellt.
Zeichnung 3 zeigt die Draufsicht im Schnitt A - B.
Zeichnung 4 zeigt die Seitenansicht im Schnitt C - D.
Zeichnung 5 zeigt das Gehäuseinnenteil 2 in drei Ansichten.
Zeichnung 6 zeigt den Deckel 5 in zwei Ansichten.
Zeichnung 7 zeigt die Exzenterscheibe 6 in zwei Ansichten.
Zeichnung 8 zeigt einen Kolben 1 in drei Ansichten, den Umlenkhebel 7 in zwei Ansichten und den Ring 11 in zwei Ansichten.
Zeichnung 9 zeigt Lagerbock 12 in zwei Ansichten.
Zeichnung 10 zeigt die Kolbenträgertrommel 4 in der Vorderansicht.
Zeichnung 11 zeigt die Kolbenträgertrommel 4 in der Draufsicht.

Die acht identischen Koben 1 drehen sich kreisförmig zwischen dem Innenteil 2; Aussenteil 3; Kolbenträgertrommel 4; und Deckel 5; welche in ihrer Anordnung den Arbeitsraum des Motors darstellen. Die Kolben 1 halten stets eine horizontale Stellung ein, und so entstehen bedingt durch die Drehbewegung der Kolbenträgertrommel 4 periodische Raumvergrösserungen und Raumverkleinerungen im Arbeitsraum des Motors. Durch die Raumvergrösserung auf der Vergaserseite wird mittels dem Vergaser 8 ein Kraftstoff-Luft-Gemisch angesaugt, welches nach beenden des Saugvorganges dann verdichtet wird.Maximale Verdichtung des Gemisches liegt in dem Punkt vor, wo zwei Kolben vertikat ihre höchste Stellung erreicht haben. Sofort nachdem dieser Punkt überschritten ist, wird das Gemisch mittels einer Zündkerze 10 gezündet. Durch den Verbrennungsdruck werden die Kolben in Bewegung gesetzt und zwar wird der Kolben 1 mit der grössten Angriffsfläche im Uhrzeigersinn nach unten bewegt, und der darauf fogende Kolben 1 mit der kleineren Angriffsfläche in den Brennraum hineingezigen. Nach dem Arbeitstakt werden die Abgase ausgestossen sobald die Steuerkante zum Auspuff 9 freigegeben wird. Die einzelnen Arbeitstakte laufen kontinuierlich ab, so dass ständig angesaugt, verbrannt und ausgestossen wird. Die acht identischen Kolben 1 sind in der Kolbenträgertrommel 4 drehbar gelagert. Damit die Kolben 1 während ihrer Bewegung auf der kreisförmigen Bahn ihre horizontale Lage einhalten, sind sie mit den Umlengkhebeln 7 fest verbunden. Die Umlenkhebel 7 sind jeweils auf den respektiven Lagerzapfen der Exzenterscheibe 6 drehbar gelagert. Die Exzenterscheibe 6 ist wiederum auf dem Exzenter der Kolbenträgertrommel 4 drehbar gelagert. Sie wird mittels einem Ring 11 in ihrer Position festgehalten. Wird nun die Kolbenträgertrommel 4 gedreht, bewirkt die exzentrische Lagerung der Exzenterscheibe 6 in Verbindung mit dem Exzenter der Kolbenträgertrommel 4 dass die Kolben 1 mittels dem Umlenkhebel 7 ständig so beinflusst werden, dass diese ständig eine horizontale Lage einhalten. Die Kolbenträgertrommel 4 ist auf dem Gehäuseinnenteil 2 drehbar gelagert. Das Innenteil 2 und das Aussenteil 3 sind mittels Schrauben mit den Deckel 5 verbunden. Das Aussenteil 3 ist gleichzeitig Trägereinheit von Zündkerze 10, Vergaser 8 und Auspuff 9. Der Lagerbock 12 ist mit dem Deckel 5 der gleichzeitig die Trägerplatte darstellt mittels Schrauben verbunden. Der Lagerbock 12 lagert gleichzeitig Innenteil 2 und Kolbenträgertrommel 4.

## Patentansprüche

Verbrennungsmotor, der die bei der Verbrennung eines KrafstoffLufgemisches frei werdende thermische Energie in eine mechanische Energie umgewandelt.
Acht identische Kolben(1) drehen sich auf kreisförmiger Bahn zwischen dem Innenteil(2) dem Aussenteil(3) der Trägertrommel (4) und dem Deckel(5) welche in ihre Anordnung den Arbeitsraum des Motors darstellen. Mittels einem Umlenkhebels(7) und der Exzenterscheibe(6) wird bewirkt, dass bei der Drehbewegung der Kolbenträgertrommel(4) die Kolben(1) stets so beinflusst werden, dass sie stets eine horizontale Stellung einhalten. Charakteristisch sind die, durch die Drehbewegung der Kolbenträgertrommel(4) in Verbindung mit den Kolben(1) enstehenden Raumvergrösserungen und Raumverkleinerungen im Arbeitsraum des Motors.
Durch die Raumvergrösserung auf der Vergaserseite, wird mittels einer Aufbereitunseinheit zum Beispiel einem Vergaser(8) ein Kraftstoff-Luft-Gemisch angesaugt. Nach Beendigung des Saugvorganges wird das Gemisch verdichtet. Maximale Verdichtung liegt in dem Punkt vor, wo zwei Kolben(1) vetikal ihre höchste Stellung erreicht haben. Sofort nachdem die Kolben(1) diesen Punkt, bedingt durch die Drehbewegung der Kolbenträgertrommel (4) im Uhrzeigersinn überschritten haben, wird die Zündung mittels der Zündkerze(10) eingeleitet. Der bei der Verbrennung enstehende Verbrennungdruck beaufschlagt die Kolben(1) . Somit wird der Kolben(1) mit der grössten Angriffsfläche im Uhrzeigersinn nach unten gedrückt und der darauffolgende Kolben(1) mit der momentan kleineren Angriffsfläche in den Brennraum hineingezogen. Nach dem Arbeitstakt werden die Abgase ausgestossen, sobald die Steuerkante zum Auspuff(9) freigegeben wird.
Die Arbeitstakte laufen kontinuierlich ab, so dass ständig angesaugt, verbrannt und ausgestossen wird.
